# EUROPÄISCHE PATENTSCHRIFT

(11) **EP 0 349 573 B1**
(45) Veröffentlichungstag und Bekanntmachung des Hinweises auf die Patenterteilung: **29.07.1992**
(21) Anmeldenummer: 88902801.5
(22) Anmeldetag: 30.03.1988
(51) Int. Cl.: G07F 17/34

(54) **MÜNZBETÄTIGTES SPIELGERÄT**
COIN-OPERATED GAME MACHINE
MACHINE A SOUS

(30) Priorität: 04.04.1987 DE 3711363; 17.02.1988 DE 3804862
(43) Veröffentlichungstag der Anmeldung: 10.01.1990
(73) Patentinhaber: NSM AKTIENGESELLSCHAFT, 55411 Bingen (DE)
(72) Erfinder: MENKE, Wilhelm, D-6200 Wiesbaden (DE)
(74) Vertreter: Becker, Bernd, Dipl.-Ing.
(86) Internationale Anmeldenummer: DE8800204
(87) Internationale Veröffentlichungsnummer: WO8808179

(56) Entgegenhaltungen:
- EP-A- 0 187 907
- DE-U- 8 705 015
- GB-A- 294 329
- US-A- 3 796 433
- US-A- 4 363 486

## Beschreibung

Die Erfindung bezieht sich auf ein münzbetätigtes Spielgerät mit hinter zugehörigen Sichtfenstern in zwei Reihen übereinander angeordneten Klappkarten-Karussellen, deren Klappkarten als Symbolträger dienen, und mit einem einen Zufallsgenerator enthaltenden Mikroprozeßrechner zur Steuerung des gesamten Spielablaufes.

Münzbetätigte Spielgeräte sind in den verschiedensten Ausführungsformen bekannt. Sie besitzen meist drei Umlaufkörper, die walzen- oder scheibenförmig ausgebildet sein können. Auf der von außen durch Fenster einsehbaren Oberfläche tragen die Umlaufkörper Symbole. Die Umlaufkörper werden in der Regel nacheinander stillgesetzt und nachdem alle Umlaufkörper zum Stillstand gekommen sind, entscheidet die in den Fenstern erscheinende Symbolkombination über Gewinn oder Verlust. Dies ist aus einem an der Frontplatte des Spielgerätes vorgesehenen Gewinnplan ersichtlich. Da für den Einbau der Umlaufkörper nur ein begrenzter Raum zur Verfügung steht, kann auf dem Umfang bzw. der Vorderseite der Umlaufkörper nur eine begrenzte Anzahl von Symbolen dargestellt werden. Um diesen Nachteil zu beseitigen ist bereits aus der DE-A- 35 00 946 ein münzbetätigtes Spielgerät mit wenigstens einer Anzeigevorrichtung bekannt, bei der ein elektromechanisches Antriebsorgan Symbolträger hinter einem vom Spieler einsehbaren Fenster in zyklischer Wiederholung bewegt, um bei zufallsgesteuertem Anhalten wenigstens ein Symbol als Spielteilergebnis anzuzeigen, das gegebenenfalls in Kombination mit anderen Symbolen ein Spielergebnis darstellt, wobei die Anzeigevorrichtung ein an sich bekanntes Klappkarten-Karussell aufweist, dessen Klappkarten die Symbolträger sind, die auf einer vom Antriebsorgan in nur einer Richtung drehbaren Nabe schwenkbar gelagert sind, um jeweils beim Passieren einer Nase von einer Vorderseiten-Anzeigelage in Rückseiten-Anzeigelage umzuklappen. Hierbei trägt also jede Klappkarte der Klappkarten-Karusselle auf der Vorder- und auf der Rückseite ein spielmitentscheidendes Symbol, wodurch der Spieler nach der Durchwirbelung der Klappkarten-Karusselle die sich in der Anzeigelage befindlichen, spielmitentscheidenden Symbole erkennen kann. Dies wirkt sich nach einer gewissen Zeit auf den Unterhaltungswert für den Spieler negativ aus.

Weiterhin zeigt die DE-U-87 05 015 ein Spielgerät der eingangs genannten Art bei dem die Klappkarten eines jeden Klappkarten-Karussells abwechselnd nur auf der Vorderseite oder auf der Rückseite ein spielmitentscheidendes Symbol tragen. Hierbei bleiben nach der Durchwirbelung der Klappkarten-Karusselle sämtliche sichtbaren Klappkartenpaare in einer die Symbole verdeckenden Anzeigelage stehen, und das linke Klappkarten-Karussell der oberen Reihe schaltet sich durch Betätigung einer Taste um einen Schritt weiter. Die Klappkarten-Karusselle der unteren Reihe sind von links nach rechts von dem Spieler über zugeordnete Tasten nacheinander um einen Schritt fortschaltbar, und dieser Aufdeckvorgang der Symbole ist durch Betätigung einer entsprechenden Taste beendbar. Die weiteren Klappkarten-Karusselle der oberen Reihe sind selbsttätig nacheinander um einen Schritt weiterschaltbar. Schließlich sind "Blackjack" spielende Geräte als solche bekannt aus der US-A-3796433 und der US-A-4363486.

Der Erfindung liegt die Aufgabe zugrunde, bei einem Spielgerät der eingangs genannten Art den Spielablauf und die Gewinnmöglichkeiten abwechslungsreicher und mit größerem Spielanreiz auszugestalten, um so den Unterhaltungswert für den Spieler zu erhöhen.

Diese Aufgabe wird erfindungsgemäß dadurch gelöst, daß die Klappkarten eines jeden Klappkarten-Karussells abwechselnd nur auf der Vorderseite oder auf der Rückseite ein spielmitentscheidendes Symbol tragen, daß nach der Durchwirbelung der Klappkarten-Karusselle sämtliche sichtbaren Klappkartenpaare in einer die Symbole verdeckenden Anzeigelage stehenbleiben, und ein Klappkarten-Karussell der oberen Reihe rechnergesteuert sich um einen Schritt weiterschaltet, daß anschließend die Klappkarten-Karusselle der unteren Reihe wahlweise von dem Spieler über zugeordnete Tasten nacheinander um einen Schritt fortschaltbar sind, und dieser Aufdeckvorgang der Symbole durch Betätigung einer entsprechenden Taste beendbar ist, und daß nunmehr nacheinander die weiteren Klappkarten-Karusselle der oberen Reihe rechnergesteuert wahlweise um einen Schritt weiterschaltbar sind.

Durch diese Ausgestaltung des Spielgerätes kann der Spieler durch entsprechende Betätigung der zu den Klappkarten-Karussellen der unteren Reihe gehörenden Tasten selbst bestimmen, wieviele der von ihm auf diese Weise freigelegten Symbole für das Spielergebnis mitbestimmend sein sollen, wobei sich bei jedem Aufdeckvorgang für den Spieler die spannende Frage stellt, welches Symbol mit welcher Wertigkeit, die einem an dem Spielgerät angebrachten Gewinnplan zu entnehmen ist, durch Betätigung der Taste nun freigelegt wird. Der Überraschungseffekt beim Aufdecken der Symbole der unteren Klappkarten-Karussell-Reihe veranlaßt den Spieler, den Ablauf des Spielgeschehens mit Interesse zu verfolgen, wodurch dem Spieler eine wesentliche Unterhaltung geboten wird. Wenn der Spieler durch Betätigung der entsprechenden Taste den Aufdeckvorgang der Symbole der unteren Klappkarten-Karussell-Reihe beendet hat, wird rechnergesteuert eine bestimmte Anzahl der sich noch in der verdeckten Anzeigelage befindlichen Klappkarten-Karusselle der oberen Reihe durch Weiterschaltung um jeweils einen Schritt aufgedeckt, wodurch auch in der oberen Klappkarten-Karussell-Reihe eine bestimmte Anzahl an Symbolen angezeigt wird. Ist nun die Gesamtwertigkeit dieser Symbole höher als die Gesamtwertigkeit der Symbole der unteren Klappkarten-Karussell-Reihe so hat der Spieler verloren. Im umgekehrten Falle bekommt der Spieler einen Gewinn.

Um mit dem Spielgerät das bekannte Kartenspiel "17 + 4" simulieren zu können, sind in Ausgestaltung der Erfindung die Symbole auf den einander zugewandten Seiten zweier umfangsseitig benachbarter Klappkarten der Klappkarten-Karusselle jeweils als Spielkarten-Halbsymbole ausgeführt, wodurch in den entsprechenden Anzeigelagen der Klappkartenpaare jeweils eine vollständige Spielkarte in den Sichtfenstern erscheint, und den Spielkarten ist jeweils eine Punktezahl der üblichen Spielkarten-Wertigkeit zugeordnet. Hierbei gewinnt der Spieler in analoger Anwendung der Regeln des Kartenspiels "17 + 4", wenn die Gesamtzahl der Punkte der sichtbaren Spielkarten der unteren Klappkarten-Karussell-Reihe größer ist als die Gesamtzahl der Punkte der sichtbaren Spielkarten der oberen Klappkarten-Karussell-Reihe und gleichzeitig 21 Punkte nicht übersteigt.

Damit dem Spieler auch in der die Symbole verdeckenden Anzeigelage der Klappkartenpaare eine gewisse Unterhaltung geboten wird, sind nach einer vorteilhaften Weiterbildung der Erfindung die einander zugewandten symbolfreien Seiten zweier umfangsseitig benachbarter Klappkarten der Klappkarten-Karusselle mit werbewirksamen Kennzeichnungen versehen. Diese Kennzeichnungen können als Firmenzeichen, Werbespruch oder dergleichen ausgeführt sein. Alternativ hierzu ist es möglich, anstelle der werbewirksamen Kennzeichnungen übliche Rückseiten-Musterungen von bekannten Spielkarten zu verwenden.

Nach einer weiteren vorteilhaften Ausgestaltung der erfindungsgemäßen Lösung ist jeder, aus fünf einzelnen Klappkarten-Karussellen bestehenden Klappkarten-Karussell-Reihe eine Punkte-Anzeige zugeordnet, in der jeweils die in der zugehörigen Reihe durch die sichtbaren Spielkarten entsprechend ihrer Wertigkeit erreichten Punkte darstellbar sind. Hierdurch kann der Spieler unmittelbar die zu der oberen und der unteren Klappkarten-Karussell-Reihe gehörenden Punktezahlen ablesen und durch Vergleich derselben feststellen, ob er auf der Gewinn-er- oder Verliererseite steht.

Bei einer attraktiven Ausgestaltung des Spielgerätes nach der Erfindung steht der Münzeinwurf mit einer Vorratspunkte-Anzeige in Wirkverbindung, in der die nach einem bestimmten Schlüssel den unterschiedlichen Münzwerten zugeordneten Punkte darstellbar sind, von denen innerhalb eines Spiels ein bestimmter Teilbetrag einsetzbar ist. Hierbei können beispielsweise der 1-DM-Münze 100 Punkte, der 2-DM-Münze 250 Punkte und der 5-DM-Münze 600 Punkte zugeordnet sein.

Damit der Spieler auf einfache Art für jedes Spiel einen unterschiedlich hohen Punkteeinsatz wählen kann, ist zweckmäßigerweise der Vorrats-Punkteanzeige eine Einsatz-Anzeigeleiste aus mehreren, mit unterschiedlich hohen Punktezahlen belegten Anzeigefeldernnachgeordnet, in der durch Betätigung einer zugehörigen Taste die Höhe des Punkteinsatzes für ein Spiel auswählbar ist, wobei das ausgewählte Anzeigefeld aufleuchtet. Ferner ist bevorzugt vorgesehen, daß der Einsatz-Anzeigeleiste eine weitere Taste zugeordnet ist, die nach dem Aufdecken des ersten und vor dem Aufdecken des zweiten Klappkarten-Karussells der unteren Reihe betätigbar ist, um den Punkteinsatz für das laufende Spiel zu verdoppeln.

Um dem Spieler im Falle eines Gewinnes ein sogenanntes Risikospiel zu bieten, erscheinen bei einer weiteren vorteilhaften Ausgestaltung des Spielgerätes nach dem Vorliegen eines Spielergewinnes die in der Einsatz-Anzeigeleiste gesetzten Punkte unter Verdoppelung in einer Risiko-Einsatzanzeige, der einerseits ein Anzeigefeld "0" und andererseits mehrere, mit in der Höhe steigenden Multiplikatoren belegte Anzeigefelder, die gegebenenfalls nacheinander im Wechsel mit dem Anzeigefeld "0" blinken, zugeordnet ist, und durch Betätigung einer Risiko-Taste ist der angezeigte Gewinn entsprechend dem im Wechsel mit dem Anzeigefeld "0" blinkenden Multiplikator-Anzeigefeld vervielfachbar oder verlierbar, wobei jederzeit der einmal erreichte Gewinn durch Betätigung einer Annahme-Taste annehmbar und der endgültige Gewinn in einer Gewinn-Anzeige darstellbar ist.

Damit der Spieler gegebenenfalls ohne weiteren Münzeinwurf weiterspielen kann, ist zweckmäßigerweise der in der Gewinn-Anzeige angegebene Punkte-Gewinn in einer Gesamtgewinn-Anzeige aufaddierbar und von dieser Gesamtgewinn-Anzeige sind durch Betätigung einer Übertragungs-Taste Gewinnpunkte in bestimmten Teilbeträgen in die Vorratspunkte-Anzeige überführbar

Um bei einer alternativen Ausführungsform des Spielgerätes nach der Erfindung ein Gegeneinanderspiel zweier Spieler durchführen zu können, ist bevorzugt der Aufdeckvorgang der Klappkarten-Karusselle der oberen Reihe nach.der Durchwirbelung sämtlicher Klappkarten-Karusselle alternativ über Tasten von einem zweiten Spieler durchführbar, wobei die von dem zweiten Spieler erzielten Punkte in einer gesonderten Punkte-Anzeige darstellbar sind. In diesem Falle übernimmt also der zweite Spieler bei der Simulierung des bekannten Kartenspiels "17 + 4" die Bankfunktion. Ist bei Spielende die Gesamtpunktezahl der oberen Klappkarten-Karussell-Reihe höher als die Gesamtpunktezahl der unteren Klappkarten-Karusselle-Reihe, so hat der zweite Spieler gewonnen. Im umgekehrten Falle hat der erste Spieler gewonnen.

Da in der Regel der die Bank haltende Spieler eine größere Gewinnchance erwartet, ist bevorzugt die Anzahl der von dem zweiten Spieler nacheinander durchgeführten Spiele in einer Anzeige darstellbar. Vorzugsweise kann hierbei nach 32 Spielen durch Betätigung einer entsprechenden Taste ein Bankwechsel zwischen den Spielern stattfinden.

Der der Erfindung zugrundeliegende Gedanke wird in der nachfolgenden Beschreibung anhand eines Ausführungsbeispieles, das in der Zeichnung dargestellt ist, näher erläutert.

Es zeigt
Fig. 1 eine Vorderansicht eines Spielgerätes nach der Erfindung und
Fig. 2 im vergrößerten Maßstab eine Einzeldarstellung eines Klappkarten-Karussells des Spielgerätes nach Fig. 1.

Das Spielgerät 1 besitzt eine obere Klappkarten-Karussell-Reihe 2 und eine parallel dazu verlaufende untere Klappkarten-Karussell-Reihe 3. Jede Reihe 2, 3 setzt sich aus fünf nebeneinanderliegenden, jeweils in einem Montageblock 4 untergebrachten Klappkarten-Karussellen 5 zusammen. Die einzelnen Klappkarten 6 der hinter Sichtfenstern 7 in der Frontplatte 8 des Spielgerätes 1 angebrachten Klappkarten-Karusselle 5 dienen als Symbolträger.

Die Klappkarten 6 eines jeden Klappkarten-Karussells 5 tragen abwechselnd nur auf der Vorderseite 9 oder auf der Rückseite 10 ein spielmitentscheidendes Symbol, d.h., wenn sich auf der Vorderseite 9 einer Klappkarte 6 ein Symbol befindet, dann sind die Rückseite derselben Klappkarte und die Vorderseiten der benachbarten Klappkarten symbolfrei, und wenn sich auf der Vorderseite 9 einer Klappkarte 6 kein Symbol befindet, dann sind die Rückseite derselben Klappkarte und die Vorderseiten der benachbarten Klappkarten mit einem spielmitentscheidenden Symbol versehen. Die Symbole auf den einander zugewandten Seiten zweier umfangsseitig benachbarter Klappkarten 6 sind jeweils als Spielkarten-Halbsymbole 11 ausgeführt, und auf den einander zugewandten symbolfreien Seiten zweier umfangsseitig benachbarter Klappkarten befindet sich jeweils eine werbewirksame Kennzeichnung 12. Steht ein Klappkartenpaar 13 eines Klappkarten-Karussells 5 in der Anzeigelage, in der die beiden Spielkarten-Halbsymbole 11 einer Spielkarte in dem zugehörigen Sichtfenster 7 erkennbar sind, so stellen diese beiden Spielkarten-Halbsymbole 11 eine vollständige Spielkarte dar, der eine Punktezahl der üblichen Spielkarten-Wertigkeit zugeordnet ist. Wird nun dieses Klappkarten-Karussell 5 über einen Schrittmotor um einen Schritt weitergeschaltet, dann klappt die obere Klappkarte unter Passierung einer Haltenase am Montageblock 4 von der Vorderseiten-Anzeigelage in eine Rückseiten-Anzeigelage um, wodurch nunmehr im Sichtfenster 7 zwei werbewirksame Kennzeichnungen 12 erscheinen. Wird anschließend das Klappkarten-Karussell 5 wiederum um einen Schritt weitergeschaltet, dann ist im Sichtfenster 7 wieder eine vollständige Spielkarte erkennbar. Somit erscheint beim Umklappen der vierundsechzig Klappkarten 6 eines Klappkarten-Karussells 5 im zugehörigen Sichtfenster 7 abwechselnd eine vollständige Spielkarte oder die werbewirksamen Kennzeichnungen 12.

Zu Beginn eines Spieles werden sämtliche Klappkarten-Karusselle 5 in Richtung des Pfeiles 14 in Drehung versetzt und bleiben nach ihrer Durchwirbelung rechnergesteuert in einer Anzeigelage stehen, in der sämtliche Klappkartenpaare 13 werbewirksame Kennzeichnungen 12 zeigen d.h. die unmittelbar nachfolgenden Spielkartenhalbsymbole 11 sind verdeckt. Dann wird rechnergesteuert das linke Klappkarten-Karussell 5 der oberen Reihe 2 um einen Schritt weitergeschaltet, wodurch im zugehörigen Sichtfenster 7 eine vollständige Spielkarte erscheint. Diese Spielkarte ist im dargestellten Ausführungsbeispiel die Spielkarte, "Kreuz 4", der eine Wertigkeit von vier Punkten, die in einer zu der oberen Klappkarten-Karussell-Reihe 2 gehörenden Punkte-Anzeige 15 dargestellt werden, zugeordnet ist. Anschließend kann der Spieler die Klappkarten-Karusselle 5 der unteren Reihe nacheinander von links nach rechts über diesen Klappkarten-Karussellen zugeordneten Tasten 16 jeweils um einen Schritt weiterschalten, um die verdeckten Spielkarten aufzudecken.

Da mit dem Spielgerät das bekannte Kartenspiel "17 + 4" simuliert wird, deckt der Spieler selbstverständlich nur so viele Spielkarten auf, wie notwendig sind, um über die Addition der den einzelnen Spielkarten zugeordneten Punkte zu der Punktezahl 21 bzw. möglichst nahe an diese Punktezahl zu kommen. Im dargestellten Ausführungsbeispiel sind in der unteren Klappkarten-Karussell-Reihe 3 die Spielkarten "Pik 10" (10 Punkte) "Herz 7" (7 Punkte) und "Pik Bube" (2 Punkte) aufgedeckt, d.h. der Spieler hat insgesamt 19 Punkte erreicht, die in einer der unteren Klappkarten-Karussell-Reihe 3 zugeordneten Punkteanzeige 32 dargestellt werden. Nach Beendigung des Aufdeckvorganges der Spielkarten der unteren Reihe 3 betätigt der Spieler eine entsprechende Taste 17, woraufhin eine oder mehrere weitere Klappkarten-Karusselle 5 der oberen Reihe 2 um einen Schritt weitergeschaltet werden. Im dargestellten Ausführungsbeispiel wurden rechnergesteuert noch die Spielkarte "Kreuz 9" (9 Punkte) und die Spielkarte "Kreuz As" (11 Punkte) aufgedeckt, so daß die durch die Spielkarten angegebene Punktezahl insgesamt 24 beträgt. Da diese Punktezahl über der entscheidenden Punktzahl 21 liegt, hat der Spieler mit seinen 19 Punkten gewonnen. Im übrigen wird dem Spieler durch Aufleuchten der unter den Klappkarten-Karussellen 5 der unteren Reihe 3 angebrachten Anzeigefeldern "ZIEHEN" angezeigt, in welchem Zeitabschnitt er die Tasten 16 betätigen kann.

Dem Münzeinwurf 18 des Spielgerätes 1 ist eine Vorratspunkte-Anzeige 19 zugeordnet, in der die nach einem bestimmten Schlüssel unterschiedlichen Münzwerten zugeordneten Punkte darstellbar sind. Unterhalb der Vorratspunkte-Anzeige 19 befindet sich eine Einsatz-Anzeigeleiste 20, die aus mehreren, mit unterschiedlich hohen Punktezahlen belegte Anzeigefeldern 21 besteht. Durch Betätigung einer der Einsatz-Anzeigeleiste 20 zugeordneten Taste 22 kann der Spieler die Höhe des Punkteeinsatzes für ein Spiel auswählen. Das ausgewählte Anzeigefeld leuchtet auf und gleichzeitig wird die Punktezahl dieses Anzeigefelder von der Punktezahl der Vorratspunkte-Anzeige 19 subtrahiert. Im Ausführungsbeispiel leuchtet das Anzeigefeld 21 mit der Punktezahl 50 auf. Dann wird das vorhergehend beschriebene, simulierte Kartenspiel "17 + 4" mit Hilfe der Klappkarten-Karussell-Reihen 2 und 3 durchgeführt. In diesem Spiel hat der Spieler die Möglichkeit, nach dem Aufdecken des ersten und vor dem Aufdecken des zweiten Klappkarten-Karussells 5 der unteren Reihe 3 durch Betätigung einer weiteren, der Einsatz-Anzeigeleiste 20 zugeordneten Taste 23 den Punkteinsatz zu verdoppeln. Hat der Spieler das Spiel "17 + 4" verloren, so ist der Spielvorgang beendet. Hat der Spieler demgegenüber das Spiel "17 + 4" gewonnen, so wird der Punkteeinsatz in der Einsatz-Anzeigeleiste 20 unter Verdoppelung in eine Risikoeinsatz-Anzeige 24 übertragen. Im Ausführungsbeispiel sind dies somit 100 Punkte. Der Risikoeinsatz-Anzeige 24 ist einerseits ein Anzeigefeld 25 mit der Beschriftung "0" und andererseits mehrere, mit in der Höhe steigenden Multiplikatoren belegte Anzeigefelder 26 zugeordnet. Zunächst blinkt das untere Anzeigefeld 26 mit dem Miltiplikator "x 2" im Wechsel mit dem Anzeigefeld "0". Betätigt der Spieler nun eine zugehörige Risikotaste 27, so kann er entweder die in der Risikoeinsatz-Anzeige 24 dargestellten Punkte verdoppeln oder verlieren. Gewinnt der Spieler, dann blinkt das nächsthöhere Anzeigefeld 26 im Wechsel mit dem Anzeigefeld 25, und der Spieler kann wiederum die Risiko-Taste 27 betätigen. Dieser Vorgang kann bis zur Erzielung des Höchstgewinnes durch Erreichen des Anzeigefeldes 26 mit dem Multiplikator "x 64" fortgesetzt werden. Zwischenzeitlich kann der Spieler jedoch jederzeit den einmal erreichten Punktegwinn durch Betätigung einer entsprechenden Taste 28 annehmen, der dann in einer Gewinnanzeige 29 dargestellt wird. Im Ausführungsbeispiel hat der Spieler beim Gewinn im Risikospiel mit dem mit dem Multiplikator "x 4" belegten Anzeigefeld 26 die Taste 28 gedrückt, wodurch das Risikospiel beendet ist und die Punktezahl in der Risikoeinsatz-Anzeige 24 unter Vervierfachung in die Gewinnanzeige 29 übertragen wird. Anschließend wird die Punktezahl der Gewinn-Anzeige 29 in einer Gesamtgewinn-Anzeige 30 aufaddiert. Von dieser Gesamtgewinn-Anzeige 30 sind durch Betätigung einer Übertragungstaste 31 Gewinnpunkte in bestimmten Teilbeträgen in die Vorratspunkte-Anzeige 19 überführbar, so daß der Spieler ohne erneuten Münzeinwurf weiterspielen kann.

## Patentansprüche

1. Münzbetätigtes Spielgerät (1) mit hinter zugehörigen Sichtfenstern (7) in zwei Reihen übereinander angeordneten Klappkarten-Karussellen (5), deren Klappkarten (6) als Symbolträger dienen, und mit einem einen Zufallsgenerator enthaltenden Mikroprozeßrechner zur Steuerung des gesamten Spielablaufes, dadurch gekennzeichnet, daß die Klappkarten (6) eines jeden Klappkarten-Karussells (5) abwechselnd nur auf der Vorderseite (9) oder auf der Rückseite (10) ein spielmitentscheidendes Symbol tragen, daß nach der Durchwirbelung der Klappkarten-Karusselle (5) sämtliche sichtbaren Klappkartenpaare (13) in einer die Symbole verdeckenden Anzeigelage stehenbleiben, und ein Klappkarten-Karussell (5) der oberen Reihe (2) rechnergesteuert sich um einen Schritt weiterschaltet, daß anschließend die Klappkarten-Karusselle (5) der unteren Reihe (3) wahlweise von dem Spieler über zugeordnete Tasten (16) nacheinander um einen Schritt fortschaltbar sind, und dieser Aufdeckvorgang der Symbole durch Betätigung einer entsprechenden Taste (17) beendbar ist, und daß nunmehr nacheinander die weiteren Klappkarten-Karusselle (5) der oberen Reihe (2) rechnergesteuert wahlweise um einen Schritt weiterschaltbar sind.

2. Münzbetätigtes Spielgerät nach Anspruch 1, dadurch gekennzeichnet, daß die Symbole auf den einander zugewandten Seiten zweier umfangsseitig benachbarter Klappkarten (6) der Klappkarten-Karusselle (5) jeweils als Spielkarten-Halbsymbole (11) ausgeführt sind, wodurch in den entsprechenden Anzeigelagen der Klappkartenpaare (13) jeweils eine vollständige Spielkarte in den Sichtfenstern erscheint, und daß den Spielkaiten jeweils eine Punktezahl der üblichen Spielkarten-Wertigkeit zugeordnet ist.

3. Münzbetätigtes Spielgerät nach Anspruch 1 oder 2, dadurch gekennzeichnet, daß die einander zugewandten symbolfreien Seiten zweier umfangsseitig benachbarter Klappkarten (6) der Klappkarten-Karusselle (5) mit werbewirksamen Kennzeichnungen (12) oder mit der üblichen Rückseiten-Musterung von bekannten Spielkarten versehen sind.

4. Münzbetätigtes Spielgerät nach Anspruch 1, dadurch gekennzeichnet, daß jeder, aus fünf einzelnen Klappkarten-Karussellen (5) bestehenden Klappkarten-Karussell-Reihe (2, 3) eine Punkte-Anzeige (15 bzw. 32) zugeordnet ist, in der jeweils die in der zugehörigen Reihe (2, 3) durch die sichtbaren Spielkarten entsprechend ihrer Wertigkeit erreichten Punkte darstellbar sind.

5. Münzbetätigtes Spielgerät nach einem oder mehreren der Ansprüche 1 bis 4, dadurch gekennzeichnet, daß der Münzeinwurf (18) mit einer Vorratspunkte-Anzeige (19) in Wirkverbindung steht, in der die nach einem bestimmten Schlüssel den unterschiedlichen Münzwerten zugeordneten Punkte darstellbar sind, von denen innerhalb eines Spiels ein bestimmter Teilbetrag einsetzbar ist.

6. Münzbetätigtes Spielgerät nach Anspruch 5, dadurch gekennzeichnet, daß der Vorratspunkte-Anzeige (19) eine Einsatz-Anzeigeleiste (20) aus mehreren mit unterschiedlich hohen Punktezahlen belegten Anzeigefeldern (21) nachgeordnet ist, in der durch Betätigung einer zugehörigen Taste (22) die Höhe des Punkteeinsatzes für ein Spiel auswählbar ist, wobei das ausgewählte Anzeigefeld (21) aufleuchtet.

7. Münzbetätigtes Spielgerät nach Anspruch 6, dadurch gekennzeichnet, daß der Einsatz-Anzeigeleiste (20) eine weitere Taste (23) zugeordnet ist, die nach dem Aufdecken des ersten und vor dem Aufdecken des zweiten Klappkarten-Karussells (5) der unteren Reihe (3) betätigbar ist, um den Punkteeinsatz für das laufende Spiel zu verdoppeln.

8. Münzbetätigtes Spielgerät nach Anspruch 6 und/oder 7, dadurch gekennzeichnet, daß nach dem Vorliegen eines Spieler-Gewinnes die in der Einsatz-Anzeigeleiste (20) gesetzten Punkte unter Verdoppelung in einer Risikoeinsatz-Anzeige (24) erscheinen, der einerseits ein Anzeigefeld "0" (25) und andererseits mehrere, mit in der Höhe steigenden Multiplikatoren belegte Anzeigefelder (26), die gegebenenfalls nacheinander im Wechsel mit dem Anzeigefeld "0" blinken, zugeordnet ist, und daß durch Betätigung einer Risiko-Taste (26) der angezeigte Gewinn entsprechend dem im Wechsel mit dem Anzeigefeld "0" blinkenden Multiplikator-Anzeigefeld (26) vervielfachbar oder verlierbar ist, wobei jederzeit der einmal erreichte Gewinn durch Betätigung einer Annahme-Taste (27) annehmbar und der endgültige Gewinn in einer Gewinn-Anzeige (28) darstellbar ist.

9. Münzbetätigtes Spielgerät nach Anspruch 8, dadurch gekennzeichnet, daß der in der Gewinn-Anzeige (28) angegebene Punkte-Gewinn in einer Gesamtgewinn-Anzeige (29) aufaddierbar ist, und daß von dieser Gesamtgewinn-Anzeige (29) durch Betätigung einer Übertragungs-Taste (30) Gewinnpunkte in bestimmten Teilbeträgen in die Vorratspunkte-Anzeige (19) überführbar sind.

10. Münzbetätigtes Spielgerät nach Anspruch 1, dadurch gekennzeichnet, daß der Aufdeckvorgang der Klappkarten-Karusselle (5) der oberen Reihe (2) nach der Durchwirbelung sämtlicher Klappkarten-Karusselle (5) alternativ über Tasten von einem zweiten Spieler durchführbar ist, wobei die von dem zweiten Spieler erzielten Punkte in einer gesonderten Punkte-Anzeige darstellbar sind.

11. Münzbetätigtes Spielgerät nach Anspruch 10, dadurch gekennzeichnet, daß die Anzahl der von dem zweiten Spieler nacheinander durchgeführten Spiele in einer Anzeige darstellbar ist.

## Claims

1. Coin-operated game machine (1) with rotary flip-card carousels (5) disposed in two rows one above the other, the flip cards (6) of said carousels serving as symbol carriers, and with a microprocessor containing a random-number generator for controlling the overall game, characterised in that the flip cards (6) of each flip card carousel (5) carry alternately only on the front side (9) or on the reverse side (10) a game-deciding symbol, in that, after shuffling of the flip card carousels (5), all the visible pairs of flip caids (13) come to a halt in an indicator position concealing the symbols, and a flip card carousel (5) of the upper row (2) moves forward under computer control by one step, in that thereupon the flip card carousels (5) of the lower row (3) may be optionally moved forward in sequence by the player by means of associated keys (16), and this procedure of revealing the symbols may be terminated by actuation of a corresponding key (17), and in that the further flip card carousels (5) of the upper row (2) may be optionally moved forward under computer control by one step.

2. Coin-operated game machine according to Claim 1, characterised in that the symbols on the mutually-facing sides of two circumferentially-adjacent flip cards (6) of the flip card carousels (5) are each in the form of half playing card symbols (11), so that, in the corresponding indicated positions of the pairs of flip cards (13), a complete playing card appears in the windows, and in that there is associated with each playing card a score corresponding to the conventional value of the playing card.

3. Coin-operated game machine according to Claim 1 or Claim 2, characterised in that the mutually-facing symbol-free sides of two circumferentially-adjacent flip cards (6) of the flip card carousels (5) are provided with commercially-effective markings (12) or with the conventional reverse-side pattern of known playing cards.

4. Coin-operated game machine according to Claim 1, characterised in that each row (2, 3) consisting of five individual flip card carousels (5) has associated therewith a score indicator (15 or 32), in which there may be shown in each case the points obtained in the associated row (2, 3) by the visible playing cards according to their value.

5. Coin-operated game machine according to one or more of Claims 1 to 4, characterised in that the coin slot (18) is in effective connection with a stored points indicator (19), in which there may be shown the points associated with the various coin values according to a specific key, a determined partial amount being usable within a game.

6. Coin-operated game machine according to Claim 5, characterised in that the stored points indicator (19) has subsequently associated therewith a stake indicator list (20) consisting of several indicator fields (21) provided with varying score values, and in which, by actuation of an associated key (22)) the value of points used for a game may be selected, the indicator field (21) selected being illuminated.

7. Coin-operated game machine according to Claim 6, characterised in that the stake indicator list (20) has associated therewith a further key (23) which may be actuated after after the first flip card carousel (5) has been revealed, and before the second flip card carousel (5) in the lower row (3) has been revealed, in order to double the points used for the current game.

8. Coin-operated game machine according to Claim 6 and/or Claim 7, characterised in that, after a win by the player, the points set in the stake indicator list (20) appear doubled in a risk indicator (24), associated on the one hand with an indicator field "0" (25) and on the other hand with several indicator fields (26) provided with increasing multipliers, which if required flash alternately with the indicator field "0", and in that, by means of actuation of a risk key (26), the indicated win may be multiplied or lost in accordance with the multiplier indicator field (26) flashing alternately with the "0" indicator field, the win obtained being acceptable at any time by actuation of an acceptance key (27), and the final win being capable of indication in a win indicator (28).

9. Coin-operated game machine according to Claim 8, characterised in that the points win indicated in the win indicator (28) may be added up in an overall win indicator (29), and in that score'points in specific partial amounts may be transferred from this overall win indicator (29) to the stored points indicator (19) by actuation of a transfer key (30).

10. Coin-operated game machine according to Claim 1, characterised in that the revealing procedure for the flip card carousels (5) of the upper row (2) may be alternatively effected, after shuffling of all the flip card carousels (5), by means of keys operated by a second player, the points scored by the second player being capable of indication in a second points indicator.

11. Coin-operated game machine according to Claim 10, characterised in that the number of successive games played by the second player may be shown in an indicator.

## Revendications

1. Jeu automatique (1) actionné par pièces de monnaie, comprenant des carrousels de cartes pliantes (5) étant superposés en deux rangées derrière des fenêtres de visualisation (7) et dont les cartes pliantes (6) servent comme porteurs de symboles, et comprenant un microcalculateur industriel contenant un générateur de nombres aléatoires pour le contrôle du cours de jeu total, caractérisé en ce que les cartes pliantes (6) de chacun des carrousels de cartes pliantes (5) alternativement portent seulement sur la face (9) ou sur le dos (10) un symbole codécisif pour le jeu, qu'après le brassage des carrousels de cartes pliantes (5) tous les paires de cartes pliantes visibles (13) s'arrêtent dans une position d'indication couvrant les symboles et un carrousel de cartes pliantes (5) de la rangée supérieure (2) s'indexe d'un pas à commande de calculateur, que puis les carrousels de cartes pliantes (5) de la rangée inférieure (3) sont successivement et sélectivement indexables d'un pas par le joueur au moyen de clés (16) associés, et que cette opération de découvrir les symboles est susceptible d'être fini par actionnement d'un clé respectif (17), et qu'enfin les autres carrousels de cartes pliantes (5) de la rangée supérieure (2) sont successivement et sélectivement indexables d'un pas à commande de calculateur.

2. Jeu automatique actionné par pièces de monnaie selon la revendication 1, caractérisé en ce que les symboles sur les côtés tournés l'un vers l'autre de deux cartes pliantes (6) voisines périphériquement des carrousels de cartes pliantes (5) sont chacun réalisés comme demi-symboles de cartes à jouer (11), par quoi une carte à jouer complête apparaît respectivement dans les fenêtres de visualisation dans les positions d'indication respectives des paires de cartes pliantes (13), et qu'une nombre de points de valeur habituel chez les cartes à jouer est respectivement attribué aux cartes à jouer.

3. Jeu automatique actionné par pièces de monnaie selon la revendication 1 ou 2, caractérisé en ce que les côtes sans symboles et tournés l'un vers l'autre de deux cartes pliantes (6) voisines périphériquement des carrousels de cartes pliantes (5) sont pourvus de marquages (12) efficaces pour la publicité ou du dessin habituel du dos de cartes à jouer connues.

4. Jeu automatique actionné par pièces de monnaie selon la revendication 1, caractérisé en ce qu'une indication de points (15 resp. 32), dans laquelle les points obtenus par les cartes à jouer visibles et correspondents à leur valeur sont susceptibles d'être présentés respectivement dans la rangée attribuée est attribuée à chacune des rangées de carrousels de cartes pliantes (2, 3) consistante en cinq carrousels de cartes pliantes (5) individuels.

5. Jeu automatique actionné par pièces de monnaie selon une ou plusieurs des revendications 1 à 4, caractérisé en ce que la fente pour la pièce de monnaie (18) se trouve en communication active avec une indication de points de réserve (19), dans laquelle les points sont susceptibles d'être présentés qui sont attribués aux valeurs différents de pièces de monnaie selon un clé déterminé et dont un montant partiel déterminé est susceptible d'être mis en dedans un jeu.

6. Jeu automatique actionné par pièces de monnaie selon la revendication 5, caractérisé en ce qu'une bande pour l'indication de mise (20) en plusieurs cases (21) occupées par de nombres de points différemment hauts est placée en aval de l'indication de points de réserve (19), dans laquelle la hauteur de la mise de points pour un jeu est susceptible d'être selectionnée par l'actionnement d'un clé (22) appartenant, avec la case d'indication (21) sélectionnée s'allumant.

7. Jeu automatique actionné par pièces de monnaie selon la revendication 6, caractérisé en ce qu'un autre clé (23) est attribué à la bande pour l'indication de mise (20), qui est susceptible d'être actionné après le découvrement du premier et avant le découvrement du deuxième carrousel de cartes pliantes (5) de la rangée inférieure (3), pour doubler la mise de points du jeu courant.

8. Jeu automatique actionné par pièces de monnaie selon la revendication 6 et/ou 7, caractérisé en ce qu'après la présence d'un gain d'un joueur les points mis dans la bande pour l'indication de mise (20) apparaissent en doublement dans une indication de mise à risque (24) à laquelle d'une part une case d'indication "0" (25) et d'autre part plusieurs cases d'indication (26) étant occupées par des multiplicateurs montants en hauteur et qui le cas échéant clignotent successivement et alternativement avec la case d'indication "0" sont attribuées et que le gain indiqué par l'actionnement d'un clé à risque (26) correpondant à la case d'indication de multiplicateurs (26) qui clignote alternativement avec la case d'indication "0" est susceptible d'être multiplié ou perdu, le gain obtenue tout à l'heure étant susceptible d'être reçu par actionnement d'un clé de réception (27) et le gain final étant susceptible d'être présenté dans une indication de gain (28).

9. Jeu automatique actionné par pièces de monnaie selon la revendication 8, caractérisé en ce que le gain de points indiqué dans l'indication de gain (28) est susceptible d'être additionné dans une indication de gain total (29) et que de points de gain sont susceptibles d'être transmis de cette indication de gain total (29) en montants partiels déterminés dans l'indication de points de réserve (19) par actionnement d'un clé de transmission (30).

10. Jeu automatique actionné par pièces de monnaie selon la revendication 1, caractérisé en ce que l'opération de récouvrir les carrousels de cartes pliantes (5) de la rangée supérieure (2) après le brassage de tous les carrousels de cartes pliantes (5) est susceptible d'être performée alternativement par des clés par un autre joueur, les points obtenus par le deuxième joueur étant susceptibles d'être présentés dans une indication de points séparée.

11. Jeu automatique actionné par pièces de monnaie selon la revendication 10, caractérisé en ce que le nombre des jeux performés successivement par le deuxième joueur est susceptible d'être présenté dans une indication.
